# FASCICULE DE BREVET EUROPEEN

(11) **EP 1 561 998 B1**
(45) Date de publication et mention de la délivrance du brevet: **07.03.2012**
(21) Numéro de dépôt: 05290094.1
(22) Date de dépôt: 14.01.2005
(51) Int. Cl.: F04D 29/54, F23R 3/60

(54) **Diffuseur pour turboréacteur**
Diffusor für Turbinentriebwerk
Diffusor for a gas turbine engine

(30) Priorité: 05.02.2004 FR 0401084
(43) Date de publication de la demande: 10.08.2005
(73) Titulaire: SNECMA, 75015 Paris (FR)
(72) Inventeur: Sablayrolles, Pierre, 75003 Paris (FR); Pieussergues, Christophe, 77370 Nangis (FR); Trahot, Denis, 95120 Ermont (FR); Marnas, Laurent, 77000 Vaux Le Penil (FR)
(74) Mandataire: Ramey, Daniel

(56) Documents cités:
- EP-A- 0 523 935
- EP-A1- 1 059 420
- EP-A2- 1 223 382
- US-A- 2 445 661
- US-A- 5 592 821

## Description

La présente invention concerne un diffuseur pour turboréacteur comme défini dans le préambule de la revendication 1. Un tel diffuseur est connu du document EP-A-0 523 935.

Dans la technique connue, le diffuseur est souvent fixé à l'intérieur d'un carter extérieur de la chambre de combustion par une paroi mince ou un voile de forme tronconique qui s'étend depuis une paroi longitudinale externe du diffuseur dans la direction de la chambre de combustion et qui est soudée à son extrémité radialement externe sur le carter externe de la chambre de combustion.

L'inconvénient de cette technique connue est que le diffuseur qui a une durée de vie notablement inférieure à celle du carter de la chambre de combustion, n'est pas démontable de ce carter.

Il est donc souhaitable de fixer le diffuseur de façon démontable sur le carter extérieur de la chambre de combustion. Pour faciliter le démontage du diffuseur, la meilleure solution serait de le fixer au moyen d'une bride annulaire externe qui serait insérée entre les brides annulaires de raccordement des carters extérieurs du compresseur et de la chambre de combustion.

Il faudrait pour cela qu'une paroi ou un voile tronconique de fixation du diffuseur s'étende depuis le diffuseur dans la direction du compresseur. Cela est toutefois impossible en raison des contraintes de prélèvement d'air du compresseur, selon lesquelles un espace annulaire formé autour du stator du compresseur s'étend vers l'aval jusqu'au niveau de la partie amont du diffuseur et est délimité par une paroi transversale qui est fixée au carter extérieur du compresseur et qui fait obstacle à la disposition en cet endroit d'une paroi ou d'un voile tronconique de fixation du diffuseur qui s'étendrait depuis le diffuseur dans la direction du compresseur.

On pourrait résoudre ce problème au moyen de bras structuraux qui seraient raccordés à la paroi longitudinale externe du diffuseur en aval des redresseurs, mais il faudrait pour cela que le diffuseur soit constitué de deux parties, ce qui compliquerait sa fabrication et augmenterait son coût.

Le document US-A-5,592,821 décrit un diffuseur-séparateur multiflux avec redresseur amont intégré pour turboréacteur.

Le document US-A-2,445,661 décrit des compresseurs et turbines axiales.

Le document EP-A1-0 523 935 décrit un élément de décharge pour turbomachine, cet élément comprenant des redresseurs de compresseur (OGVs) solidaires d'un diffuseur.

Le document EP-A2-1 223 382 décrit un diffuseur pour turbomachine, qui est suspendu à un carter extérieur par des parois amont et aval et qui est supporté par un redresseur amont.

Le document EP-A1-1 059 420 décrit un stator de compresseur à haute-pression.

L'invention a notamment pour but d'apporter une solution simple, économique et peu coûteuse au problème de la fixation démontable du diffuseur dans un turboréacteur.

Elle propose à cet effet un diffuseur pour turboréacteur selon la revendication 1.

Les deux parois tronconiques de fixation du diffuseur selon l'invention permettent de contourner l'avancée vers l'aval de l'espace annulaire qui entoure le compresseur et donc de fixer le diffuseur au carter extérieur de la chambre de combustion sans modifier les spécifications de prélèvement d'air du compresseur et sans utiliser de bras structuraux.

Avantageusement, la fixation de la seconde paroi tronconique sur le carter extérieur de la chambre de combustion se fait au niveau du raccordement entre les carters extérieurs du compresseur et de la chambre de combustion, de façon particulièrement simple par insertion d'une bride annulaire de la seconde paroi tronconique précitée entre les brides annulaires de raccordement des carters du compresseur et de la chambre annulaire.

Cela permet également que la première paroi tronconique des moyens de suspension soit raccordée à l'extrémité amont de la paroi longitudinale externe du diffuseur, ce qui assure un alignement optimal de l'extrémité amont du diffuseur sur l'extrémité aval du compresseur, de sorte qu'un aubage fixe de l'extrémité amont du diffuseur soit bien positionné et centré sur l'axe du compresseur.

De plus, la forme biconique des moyens de suspension augmente la souplesse de la fixation du diffuseur et réduit les contraintes au niveau du raccordement sur la paroi longitudrflale externe du diffuseur, ce qui augmente sa durée de vie.

Les deux parois ou voiles tronconiques des moyens de suspension sont formés d'une seule pièce et leur jonction comprend une nervure annulaire qui s'étend en direction de la chambre de combustion. Cette nervure annulaire rigidifie la zone de jonction des deux parois ou voiles tronconiques et répartit les contraintes dans cette zone. Elle a de préférence une épaisseur comprise entre 1,3 et 1,7 fois l'épaisseur des voiles, et de façon optimale une épaisseur égale à 1,5 fois environ l'épaisseur des voiles.

Cette nervure a, dans sa réalisation la plus simple, une forme cylindrique centrée sur l'axe du turboréacteur.

En variante, elle peut s'étendre dans le prolongement de la bissectrice de l'angle formé entre les deux parois ou voiles tronconiques des moyens de suspension du diffuseur.

De manière générale, un avantage du diffuseur selon l'invention est qu'il est démontable de façon simple tout en respectant les spécifications de prélèvement d'air du compresseur.

D'autres avantages et caractéristiques de l'invention apparaîtront à la lecture de la description suivante faite à titre d'exemple non limitatif et en référence aux dessins annexés dans lesquels :
- la figure 1 est une vue schématique partielle en coupe axiale du dernier étage d'un compresseur haute pression et d'un diffuseur dans un turboréacteur de la technique connue ;
- le figure 2 est une vue schématique partielle en coupe axiale du dernier étage d'un compresseur haute pression et du diffuseur selon l'invention.

Dans les dessins, ce qui est à gauche est en amont ou en avant et ce qui est à droite est en aval ou en arrière dans le turboréacteur.

En figure 1, la référence 1 désigne un diffuseur selon la technique connue, agencé entre un compresseur 2 en amont et une chambre de combustion 3 en aval dans un turboréacteur.

Le compresseur 2 est un compresseur haute pression et comprend plusieurs étages d'aubes mobiles 4, 5 montées sur un rotor 6 du turboréacteur par des moyens appropriés par exemple du type à queue d'aronde 7, et des étages d'aubes fixes 8 formant redresseurs, montées sur un stator 9 du turboréacteur par des moyens appropriés. Sur la figure 1, on n'a représenté que deux étages d'aubes mobiles 4 et 5 et un étage d'aubes fixes 8 disposé entre les deux étages d'aubes mobiles 4 et 5.

Un espace annulaire 10 est délimité autour du stator 9 du compresseur 2 par un carter extérieur 11 et par une paroi transversale arrière 12 qui est montée par une bride annulaire interne 13 sur une bride annulaire 14 du stator 9 et par une bride annulaire externe 15 sur une bride annulaire 16 du carter extérieur 11 du compresseur 2.

La chambre de combustion 3 est délimitée par un carter extérieur 17 et par un carter intérieur (non représenté), le carter extérieur 17 étant fixé du côté amont sur le carter extérieur 11 du compresseur 2 au moyen d'une bride annulaire 18 appliquée sur la bride annulaire externe 15 de la paroi transversale 12 du compresseur 2, la fixation des trois brides étant assurée par des moyens appropriés du type vis-écrou 19.

Pour des raisons de contraintes de prélèvement d'air du compresseur 2, la paroi transversale arrière 12 s'étend vers l'aval autour d'une partie amont du diffuseur 1.

Le diffuseur 1 comprend des aubages fixes 20 disposés radialement entre une paroi longitudinale externe 21 et une paroi longitudinale interne 22 pour le guidage de l'air en sortie du compresseur 2 vers la chambre de combustion 3.

Le diffuseur 1 est fixé à l'inférieur du carter extérieur 17 de la chambre de combustion 3 par une paroi de faible épaisseur ou voile 23 de forme tronconique qui s'étend depuis la paroi longitudinale externe 21 du diffuseur 1 dans la direction de la chambre de combustion 3 et qui est soudée à son extrémité radialement externe 24 sur le carter externe 17 de la chambre de combustion 3. La paroi ou voile 23 de forme tronconique est rattachée à la paroi longitudinale externe 21 du diffuseur dans la partie médiane de cette paroi 21. Le diffuseur 1 est également fixé par une paroi ou voile interne 25 de forme tronconique qui s'étend depuis la paroi longitudinale interne 22 du diffuseur 1 dans la direction de la chambre de combustion 3, à un carter interne (non représenté) de la chambre de combustion 3. De plus, une paroi cylindrique 26 s'étend depuis la paroi longitudinale externe 21 du diffuseur 1 dans la direction du compresseur 2 et est fixée sur le stator 9 du compresseur 2 au moyen d'une bride annulaire 27 appliquée sur les brides de raccordement 14 et 13 du stator 9 et de la paroi transversale 12 du compresseur 2 respectivement, la fixation étant assurée par des moyens 28 appropriés du type vis-écrou.

Ce diffuseur de la technique antérieure n'est pas démontable indépendamment des carters de la chambre de combustion.

En figure 2 est représenté un diffuseur 29 selon la présente invention, agencé entre un compresseur 2 et une chambre de combustion 3 du même type que ceux décrits précédemment.

Le diffuseur 29 comprend des aubages fixes 30 disposés radialement entre sa paroi longitudinale externe 31 et sa paroi longitudinale interne 32 pour le guidage de l'air en sortie du compresseur 2 vers la chambre de combustion 3.

Le diffuseur 29 est monté à l'intérieur du carter extérieur 17 de la chambre de combustion 3 par des moyens de suspension qui comprennent une première paroi ou voile 33 de forme tronconique qui s'étend depuis la paroi longitudinale externe 31 du diffuseur 29 dans la direction de la chambre de combustion 3 et une seconde paroi ou voile 34 de forme tronconique qui s'étend entre la première paroi tronconique 33 et le carter extérieur 17 de la chambre de combustion 3 dans la direction du compresseur 2 et se termine par une bride annulaire radialement externe 35 serrée entre la bride de raccordement 15 de la paroi transversale 12 du compresseur 2 et la bride amont 18 du carter externe de la chambre de combustion 3, la bride annulaire 16 du carter du compresseur étant appliquée sur la bride annulaire 15 de-la paroi transversale 12. Le diffuseur 29 comprend également une paroi ou voile interne 36 de forme tronconique qui s'étend depuis la paroi longitudinale interne 32 du diffuseur 29 dans la direction de la chambre de combustion 3 et qui est fixée à son extrémité aval (non représentée) sur le carter interne de la chambre de combustion 3.

Les deux parois ou voiles 33 et 34 tronconiques des moyens de suspension sont formés d'une seule pièce et leur jonction comprend une nervure annulaire 37 qui s'étend en direction de la chambre de combustion 3 et qui permet de rigidifier la zone de jonction des deux parois 33 et 34 et de répartir les contraintes dans cette zone.

La nervure annulaire 37 a une épaisseur comprise entre 1,3 et 1,7 fois l'épaisseur des voiles 33 et 34, et égale de préférence à 1,5 fois environ l'épaisseur des voiles 33 et 34.

Cette nervure annulaire 37 est par exemple de forme cylindrique et centrée sur l'axe (non représenté) du turboréacteur. En variante, elle s'étend dans le prolongement de la bissectrice de l'angle formé entre les deux parois ou voiles 33 et 34 tronconiques des moyens de suspension.

Le rayon du raccordement 38 entre les surfaces côté amont des deux parois 33, 34 tronconiques est par exemple de trois millimètres environ.

Ces deux parois tronconiques 33 et 34 contournent l'avancée vers l'aval de la paroi transversale 12 du compresseur 2, ce qui permet de raccorder la première paroi tronconique 33 des moyens de suspension à l'extrémité amont de la paroi longitudinale externe 31 du diffuseur 29 et ainsi d'améliorer la stabilité et l'alignement des aubages fixes 30 par rapport au compresseur 2.

## Revendications

1. Diffuseur pour turboréacteur, ce diffuseur (29) étant agencé entre un compresseur (2) et une chambre de combustion (3) et étant indépendant du compresseur et fixé à un carter extérieur (17) de la chambre de combustion (3) par un seul moyen de suspension formé d'une seule pièce avec le diffuseur et qui s'étend entre ce carter extérieur (17) et une paroi longitudinale externe (31) du diffuseur (29) et comportant une bride annulaire (35) radialement externe de fixation sur une bride annulaire amont (18) du carter extérieur (17) de la chambre de combustion (3), **caractérisé en ce que** ce moyen de suspension comprend une première paroi tronconique (33) s'étendant depuis l'extrémité amont de la paroi longitudinale externe (31) du diffuseur (29) dans la direction de la chambre de combustion (3), et une seconde paroi tronconique (34) reliée à la première paroi tronconique (33) et s'étendant entre la première paroi tronconique (33) et le carter extérieur (17) de la chambre de combustion (3) dans la direction du compresseur (2), cette seconde paroi tronconique (34) comportant ladite bride annulaire (35).

2. Diffuseur selon la revendication 1, **caractérisé en ce que** la bride annulaire radialement externe (35) de la seconde paroi tronconique (34) est serrée entre deux brides annulaires (16, 18) d'extrémité des carters extérieurs (11, 17) du compresseur (2) et de la chambre de combustion (3).

3. Diffuseur selon la revendication 1 ou 2, **caractérisé en ce que** la jonction entre les deux parois tronconiques (33, 34) comprend une nervure annulaire (37) s'étendant en direction de la chambre de combustion (3).

4. Diffuseur selon la revendication 3 **caractérisé en ce que** la nervure annulaire (37) est de forme cylindrique centrée sur l'axe de rotation du compresseur (2).

5. Diffuseur selon la revendication 3, **caractérisé en ce que** la nervure annulaire (37) s'étend dans le prolongement de la bissectrice de l'angle formé par les deux parois tronconiques (33, 34).

6. Diffuseur selon l'une des revendications 3 à 5, **caractérisé en ce que** l'épaisseur de la nervure annulaire (37) est comprise entre 1,3 et 1,7 fois l'épaisseur des parois tronconiques (33, 34).

7. Diffuseur selon la revendication 6, **caractérisé en ce que** l'épaisseur de la nervure annulaire (37) est égale à 1,5 fois environ l'épaisseur des parois tronconiques (33, 34).

8. Diffuseur selon l'une des revendications précédentes, **caractérisé en ce que** le rayon du raccordement (38) entre les surfaces côté amont des deux parois tronconiques (33, 34) est d'environ trois millimètres.

## Claims

1. A diffuser for a turbojet, said diffuser (29) being disposed between a compressor (2) and a combustion chamber (3) and being independent from the compressor and secured to an outer casing (17) of the combustion chamber (3) by a single suspension mean formed as a single piece with the diffuser and extending between the outer casing (17) and an outer longitudinal wall (31) of the diffuser (29) and including an outer annular flange (35) for fastening to an upstream annular flange (18) of the outer casing (17) of the combustion chamber (3), **characterized in that** the suspension mean comprises a first frustoconical wall (33) extending from the upstream end of the outer longitudinal wall (31) of the diffuser (29) towards the combustion chamber (3), and a second frustoconical wall (34) connected to the first frustoconical wall (33) and extending towards the compressor (2) between the first frustoconical wall (33) and the outer casing (17) of the combustion chamber (3), said second frustoconical wall (34) comprising said annular flange (35).

2. A diffuser according to claim 1, **characterized in that** the outer annular flange (35) of the second frustoconical wall (34) is clamped between two annular end flanges (16, 18) of the outer casings (11, 17) of the compressor (2) and of the combustion chamber (3).

3. A diffuser according to claim 1 or 2, **characterized in that** the junction between the two frustoconical walls (33, 34) includes an annular rib (37) extending towards the combustion chamber (3).

4. A diffuser according to claim 3, **characterized in that** the annular rib (37) is of cylindrical shape centered on the axis of rotation of the compressor (2).

5. A diffuser according to claim 3, **characterized in that** the annular rib (37) extends along the bisector of the angle formed by the two frustoconical walls (33, 34).

6. A diffuser according to any one of claims 3 to 5, **characterized in that** the thickness of the annular rib (37) lies in the range 1.3 to 1.7 times the thickness of the frustoconical walls (33, 34).

7. A diffuser according to claim 6, **characterized in that** the thickness of the annular rib (37) is equal to about 1.5 times the thickness of the frustoconical walls (33, 34).

8. A diffuser according to any preceding claim, **characterized in that** the radius of curvature of the connection (38) between the surfaces on the upstream side of the two frustoconical walls (33, 34) is about three millimeters.

## Patentansprüche

1. Diffusor für Turbinenstrahltriebwerk, wobei dieser Diffusor (29) zwischen einem Verdichter (2) und einer Brennkammer (3) angeordnet ist und vom Verdichter unabhängig über eine einzige Aufhängung an einem Außengehäuse (17) der Brennkammer (3) befestigt ist, welche Aufhängung einstückig mit dem Diffusor ausgebildet ist und sich zwischen diesem Außengehäuse (17) und einer äußeren Längswand (31) des Diffusors (29) erstreck, und einen radial äußeren Ringflansch (35) zur Befestigung an einem stromaufwärtigen Ringflansch (18) des Außengehäuses (17) der Brennkammer (3) aufweist, **dadurch gekennzeichnet, dass** diese Aufhängung eine erste kegelstumpfförmige Wand (33) aufweist, die sich von dem stromaufwärtigen Ende der äußeren Längswand (31) des Diffusors (29) in Richtung der Brennkammer (3) erstreckt, sowie eine zweite kegelstumpfförmige Wand (34), die mit der ersten kegelstumpfförmigen Wand (33) verbunden ist und sich zwischen der ersten kegelstumpfförmigen Wand (33) und dem Außengehäuse (17) der Brennkammer (3) in Richtung des Verdichters (2) erstreckt, wobei diese zweite kegelstumpfförmige Wand (34) den genannten Ringflansch (35) aufweist.

2. Diffusor nach Anspruch 1, **dadurch gekennzeichnet, dass** der radial äußere Ringflansch (35) der zweiten kegelstumpfförmigen Wand (34) zwischen zwei endseitigen Ringflanschen (16, 18) der Außengehäuse (11, 17) des Verdichters (2) und der Brennkammer (3) eingespannt ist.

3. Diffusor nach Anspruch 1 oder 2, **dadurch gekennzeichnet, dass** die Verbindung zwischen den beiden kegelstumpfförmigen Wänden (33, 34) eine ringförmige Rippe (37) aufweist, die sich in Richtung der Brennkammer (3) erstreckt.

4. Diffusor nach Anspruch 3, **dadurch gekennzeichnet, dass** die ringförmige Rippe (37) in Form eines auf die Rotationsachse des Verdichters (2) zentrierten Zylinders vorliegt.

5. Diffusor nach Anspruch 3, **dadurch gekennzeichnet, dass** die ringförmige Rippe (37) sich in Verlängerung der Winkelhalbierenden des aus den beiden kegelstumpfförmigen Wänden (33, 34) gebildeten Winkels erstreckt.

6. Diffusor nach einem der Ansprüche 3 bis 5, **dadurch gekennzeichnet, dass** die Dicke der ringförmigen Rippe (37) zwischen dem 1,3- und 1,7-fachen der Dicke der kegelstumpfförmigen Wände (33, 34) liegt.

7. Diffusor nach Anspruch 6, **dadurch gekennzeichnet, dass** die Dicke der ringförmigen Rippe (37) gleich dem etwa 1,5-fachen der Dicke der kegelstumpfförmigen Wände (33, 34) ist.

8. Diffusor nach einem der vorangehenden Ansprüche, **dadurch gekennzeichnet, dass** der Radius der Verbindungsstelle (38) zwischen den stromaufwärtigen Flächen der beiden kegelstumpfförmigen Wände (33, 34) etwa drei Millimeter beträgt.
